# EUROPÄISCHE PATENTSCHRIFT

(11) **EP 0 531 915 B1**
(45) Veröffentlichungstag und Bekanntmachung des Hinweises auf die Patenterteilung: **08.11.1995**
(21) Anmeldenummer: 92115245.0
(22) Anmeldetag: 05.09.1992
(51) Int. Cl.: H01H 15/10

(54) **Elektrisches Schaltgerät**
Electrical switching device
Dispositif de commutation électrique

(30) Priorität: 10.09.1991 DE 4129957
(43) Veröffentlichungstag der Anmeldung: 17.03.1993
(73) Patentinhaber: ABB PATENT GmbH, 68309 Mannheim (DE)
(72) Erfinder: Stoffel, Andreas, W-5805 Breckerfeld (DE)
(74) Vertreter: Rupprecht, Klaus, Dipl.-Ing.

(56) Entgegenhaltungen:
- DE-A- 3 843 650
- GB-A- 798 387
- PATENT ABSTRACTS OF JAPAN vol. 15, no. 170 (E-1062)30. April 1991 & JP-A-30 37 921 (OMRON) 19. Februar 1991
- PATENT ABSTRACTS OF JAPAN vol. 15, no. 161 (E-1060)23. April 1991 & JP-A-30 34 224 (OMRON) 14. Februar 1991

## Beschreibung

Die Erfindung betrifft ein elektrisches Schaltgerät, mit wenigstens einer einpoligen Wechselkontaktstelle mit zwei ortsfesten, gegeneinander isolierten Festkontaktstücken und einem beweglichen Kontaktstück, welches gegen die Rückstellkraft einer Feder durch Druckbeaufschlagung betätigbar ist und dabei eines der Festkontaktstücke kontaktiert, mit einem Gehäusesockel, auf welchem die Kontaktstelle, angeordnet ist, und mit einem die Kontaktstelle abdeckenden Gehäuse, in welches ein Betätigungselemente einsetzbar ist, als Betätigungselement ein Schieber vorgesehen ist, der wenigstens eine Anschrägung aufweist, die bei Betätigung des Schiebers mit einem Druckstück zusammenarbeitet, welches die Bewegung des Schiebers umlenkt und so das bewegliche Kontaktstück beaufschlagt. Solch ein Schaltgerät ist aus der JP-A-3 037 921 bekannt.

Aus der JP-A-3 037 921 und aus der JP-A-3 034 224 sind jeweils elektrische Schaltgeräte bekannt, bei denen zur Betätigung einer Kontaktanordnung ein mit einer Anlaufschräge versehener Schieber vorgesehen ist, der bei Verlagerung ein Druckstück beaufschlagt und infolge Umlenkung der Bewegung die Kontaktanordnung betätigt. Eine Rückstellfeder beaufschlagt das Druckstück in seine Ausgangsstellung.

Zur Betätigung elektrischer Kontaktanordnungen, die wenigstens eine Wechselkontaktstelle aufweisen, ist es bekannt, als Betätigungselemente Wipp- oder Drucktaster vorzusehen, die mit und ohne Verrastung ausgeführt sind, abhängig davon, ob die Schaltbetätigung kurzzeitig oder dauernd erfolgen soll.

Außerdem sind derartige Schaltgeräte bekannt, bei denen das Betätigungselement als Kipphebel ausgeführt ist.

Während die elektrische Funktion derartiger bekannter Schaltgeräte einwandfrei gewährleistet ist, kann die Handhabung dieser Schaltgeräte Probleme aufwerfen. Insbesondere, wenn derartige Schalter in Kraftfahrzeuge eingebaut sind, kann es zu Fehlhandlungen kommen, da dem Fahrer verkehrsbedingt ein hoher Grad an Aufmerksamkeit abverlangt wird, um das Verkehrsgeschehen richtig zu erfassen, so daß er der Betätigung eines elektrischen Schalters weniger Beachtung schenkt. Dies kann zur Folge haben, daß er die Schalterstellung nicht korrekt wahrnimmt, da aufgrund der kurzen Schaltwege, die sich im Betätigungsweg des Betätigungselementes zeigen, er die tatsächliche Schaltstellung nicht erkennt. Mit anderen Worten, der Fahrzeugbenutzer erkennt bei unzureichender Beleuchtung unter Umständen nicht, welche Schaltstellung die Drucktaste, nämlich eingedrückt oder nicht, bzw. die Wipptaste gerade einnimmt. Verstärkt wird dieses Problem dadurch, daß eine veränderte Position in der Tiefe wegen der bereits erwähnten kurzen Schaltwege bei einem flüchtigen Blick leicht übersehen wird.

Andererseits haben sich derartige Schaltgeräte aufgrund ihrer kurzen Betätigungswege und hierdurch bedingt kurzen Stellzeiten bewährt, so daß diese Schaltgeräte auch weiterhin im Einsatz sind. Ausgehend von diesem Stand der Technik ist es Aufgabe der Erfindung ein Schaltgerät der eingangs genannten Art zu schaffen, dessen Betätigung unter ter Beibehaltung der bekannten kurzen Schaltwege möglich ist und an der Stellung des Betätigungselementes ablesbar ist.

Diese Aufgabe wird erfindungsgemäß entsprechend dem kennzeichnenden Teil des Anspruchs 1 dadurch gelöst, daß das Schaltgerät eine Schaltwippe aufweist, an welcher beiderends jeweils ein Druckstück angeformt ist und daß die Schaltwippe um einen mittig angeordneten Drehpunkt schwenkt und dabei die Kontaktanordnung beaufschlagt. Diese Betätigung erfolgt durch Verlagerung des Schiebers. Dabei zeigt die Schieberstellung leicht erkennbar den Schaltzustand an.

In vorteilhafter Ausgestaltung der Erfindung kann das elektrische Schaltgerät sowohl als Wechselschalter als auch als Taster ausgebildet sein. Hierbei erweist sich als besonders vorteilhaft, daß unabhängig von der Ausgestaltung als Wechselschalter oder Taster die für das elektrische Schaltgerät benötigten Einzelteile jeweils Baugleich sind mit Ausnahme des Schiebers und des Druckstücks, welche praktisch erst zum Schluß in das Gehäuse eingesetzt werden. Auf diese Weise ist eine sehr rationelle Fertigung des erfindungsgemäßen Schaltgeräts gewährleistet, da lediglich die Schieber und gegebenenfalls die Druckstücke auf dem vorgesehen Einsatzzweck des Schaltgeräts abgestimmt sein müssen.

Gemäß einer alternativen Lösung, kann vorgesehen sein, daß auch die Schieber und Druckstücke jeweils Baugleich sind und lediglich das Gehäuse, in welchem die Schieber eingesetzt und geführt sind, unterschiedlich gestaltet ist.

Eine zweckmäßige Ausführungsform der Erfindung besitzt eine zweipolige Wechselkontaktstelle.

Bei der Ausgestaltung des elektrischen Schaltgeräts als Wechselschalter wird jeweils das bewegliche Kontaktstück von einem festen Kontaktstück zum anderen festen Kontaktstück bewegt.

Bei Ausgestaltung als Taster bestehen zwei grundsätzliche Möglichkeiten. Gemäß einer ersten Variante kann das bewegliche Kontaktstück und demgemäß auch der Schieber eine Nullstellung einnehmen, in welcher keines der festen Kontaktstücke berührt wird. Durch Betätigung des Schiebers, die sich auf das bewegliche Kontaktstück überträgt, legt sich dann das bewegliche Kontaktstück abhängig von der Betätigungsrichtung an eines der Festkontaktstücke an.

Gemäß der alternativen Ausgestaltung als Wechseltaster wird das bewegliche Kontaktstück, das in Ruhestellung an einem Festkontaktstück anliegt, durch Betätigung des Schiebers an das andere Festkontaktstück gedrückt. Mit Loslassen des Schiebers gleitet das von einer Feder beaufschlagte bewegliche Kontaktstück in seine Ausgangsstellung zum ersten Festkontaktstück zurück.

In vorteilhafter Weiterbildung der Erfindung kann vorgesehen sein, daß der Schieber gegenüber seiner Umgebung, Untergrund bzw. Gehäuserahmen, farblich abgesetzt ist, so daß seine jeweilige Schaltstellung noch deutlicher erkennbar ist. Die Erkennbarkeit der jeweiligen Schaltstellung kann insbesondere durch eine Leuchtmarkierung, zum Beispiel mittels Leuchtdiode, verbessert werden. Außerdem kann die unter dem Schieber befindliche Fläche ebenfalls farblich abgesetzte Markierungen aufweisen, die ebenfalls zur Unterscheidung der jeweiligen Schaltstellung des Schiebers dienen.

Gemäß einer weiteren vorteilhaften Ausgestaltung der Erfindung ist vorgesehen, daß der Schieber eine durchscheinende Scheibe oder eine Ausnehmung aufweist, die von einer im Schalter angeordneten Lichtquelle erhellt wird und als Suchlicht dient.

Gemäß einer zweckmäßigen Weiterbildung der Erfindung ist vorgesehen, daß die zum Druckstück gewandte Oberfläche des Schiebers angeschrägt ist unter einem Winkel von 30 bis 60°, vorzugsweise 45°, zur Umlenkung der translatorischen Bewegung des Schiebers in eine hierzu senkrechte Bewegung, in dem das Druckstück von dieser schrägen Anlauffläche beaufschlagt und schaltereinwärts gedrückt wird. Dabei kann das Druckstück eine der Neigung am Schieber entsprechende Anschrägung aufweisen oder aber mit einem Radius versehen sein.

Für die Betätigung als Taster oder Wechseltaster ist der Schiebeweg des Schiebers derart begrenzt, daß der Scheitelpunkt am Schieber, in welchem dessen Oberfläche parallel zum Schiebeweg verläuft, noch nicht erreicht ist. Aufgrund der vom beweglichen Kontaktstück auf das Druckstück übertragenen Rückstellkraft der Feder wird hierdurch auch der Schieber jeweils über die schräge Anlauffläche in seine Ausgangsstellung zurückgedrückt.

Für die Ausgestaltung als Wechselschalter ist in erfinderischer Weiterbildung vorgesehen, daß der Schiebeweg des Schiebers so weit reicht, daß sein Scheitelpunkt überschritten wird, so daß die Rückstellkraft der auf das bewegliche Kontaktstück wirkenden Feder senkrecht auf den Schieber, das heißt quer zu dessen Schiebeweg, auftrifft.

Gemäß einer alternativen Ausgestaltung als Wechselschalter kann in erfinderischer Weiterbildung vorgesehen sein, daß der Schieber an seiner zum Druckstück weisenden Oberfläche wenigstens eine An- oder Einformung aufweist, die mit einer am Druckstück hierfür vorgesehenen Kante oder Rastmarke zusammenarbeitet und dabei den Schieber in seiner jeweiligen Endstellung hält. Die Art und Größe der Ein- oder Anformung bzw. der Rastmarke ist abhängig von der Größe der Rückstellkraft, welche wiederum durch die erforderliche Schaltleistung des elektrischen Schaltgeräts bestimmt ist.

Diese und weitere vorteilhafte Ausgestaltungen der Erfindung sind Gegenstand der Unteransprüche.

Anhand eines in der Zeichnung dargestellten Ausführungsbeispiels, sollen die Erfindung, vorteilhafte Ausgestaltungen und Verbesserungen der Erfindung näher erläutert und beschrieben werden.

Es zeigen:
- Fig. 1: einen Schalter in Seitenansicht mit Teilschnitt seines oberen Bereichs,
- Fig. 2: den Schalter gemäß Fig. 1 in Stirnansicht mit Teilschnitt der Kontaktstelle,
- Fig. 3: den Schalter gemäß Fig. 1 in Seitenansicht im Teilschnitt,
- Fig. 4: eine Draufsicht auf den Schalter gemäß Fig. 1 jedoch ohne Gehäuse und Schieber,
- Fig. 5: ein Schaltgerät gemäß Fig. 1 in Seitenansicht mit Teilschnitt in Ausgestaltung als Schalter,
- Fig. 6: ein elektrisches Schaltbild für das Schaltgerät gemäß Fig. 1.

In Fig. 1 ist ein elektrisches Schaltgerät 10 mit einem Sockel 12 und einem Gehäuse 14 in Seitenansicht dargestellt, dessen oberer Bereich im Teilschnitt geschnitten ist und den Blick auf das Innere des Schaltgeräts 10 freigibt. Dabei ist ein in das Gehäuse 14 eingesetzter Schieber 16, der in Schlitzführungen 18 im Gehäuse 14 geführt ist, zu sehen.

Der Schieber 16 besitzt an seiner inneren Oberfläche angeformte Anlaufschrägen 20, 22, die im Eingriff stehen mit entsprechend geformten Druckstücken 24, 26, die an den Enden einer Schaltwippe 28 angeformt sind. Die Schaltwippe 28 ist mittig in einem Drehgelenk 30 schwenkbar gelagert, so daß je nach Stellung des Schiebers 16 das in Fig. 1 linker Hand gezeigte Druckstück 24 oder das gegenüberliegende Druckstück 26 zum Sockel 12 hin verschwenkt wird, bis sie jeweils an einem Anschlag 32 zur Anlage kommen. Die Schwenkbewegung der Schaltwippe 28 wird über ein Schaltplättchen 34, welches vorzugsweise aus Hartpapier oder einem ähnlich steifen Isoliermaterial besteht, auf die am Sockel 12 befindliche, in Fig. 2 in Stirnansicht gezeigte Kontaktanordnung 36 übertragen.

Ferner ist in Fig. 1 eine Leuchtdiode 38 gezeigt, welche zur Hintergrundbeleuchtung des Schiebers 16 dient, der einen durchscheinenden Einsatz 17 aufweist, welcher im Betrieb als Suchbeleuchtung dient. Am Sockel 12 des elektrischen Schaltgeräts 10 sind Steckkontakte 40, 42, 44, 46, 48 angeordnet, über welche die Verbindung mit den Versorgungsstellen bzw. elektrischen Verbrauchern hergestellt wird.

Fig. 2 zeigt das elektrische Schaltgerät, 10 gemäß Fig. 1 von seiner Stirnseite, wobei der zum Sockel 12 weisende Bereich des Gehäuses 14 geschnitten ist.

Das Gehäuse 14 ist mittels Rastmarken 15 mit dem Sockel 12 verbunden, welcher zur Ausrichtung des Gehäuses 14 beiderseits angeformte Justierflanken 13 aufweist. Zur Verankerung des Schiebers 16 an der Oberseite des Gehäuses 14 dienen ebenfalls Rastmarken 15.

Anhand der Teilschnittdarstellung ist ersichtlich, daß das Schaltplättchen 34 mit einer zwischen zwei Stützpunkten 50, 52 geführten Sprungfeder 54 zusammenarbeitet, an deren freiem Ende ein bewegliches Kontaktstück 56 angeordnet ist, das zwischen zwei ortsfesten Kontaktstücken 58, 59 bewegbar ist. Die Sprungfeder 54 ist als monostabile Sprungfeder ausgeführt, so daß das mit dem beweglichen Kontaktstück 56 versehene freie Ende bei Belastung bzw. Entlastung entweder das obere Festkontaktstück 58 oder das unter Festkontaktstück 59 kontaktiert.

Fig. 3 zeigt das elektrische Schaltgerät 10 gemäß Fig. 1 ebenfalls in Seitenansicht jedoch mit Teilschnitt des unteren, zum Sockel 12 weisenden Bereichs des Gehäuses 14. Hinsichtlich der angegebenen Bezugsziffern gelten hierbei die bereits zu den Figuren 1 und 2 gegebenen Erläuterungen. Zusätzlich ist in Fig. 3 ein Vorwiderstand 39 ersichtlich, der zusammen mit der Leuchtdiode 38 die Suchbeleuchtung für das Schaltgerät 10 gewährleistet.

In Fig. 4 ist die Anordnung gemäß 1 bzw. Fig. 3 von oben bei abgenommenem Gehäuse 14, Schieber 16 und Wippe 28 wiedergegeben.

In Fig. 5 ist eine Ansicht ähnlich Fig. 1 gezeigt, wobei jedoch insbesondere die Stellung des Schiebers 16 von Bedeutung ist, welcher sich ganz am Anschlag am Gehäuse 14 befindet, so daß seine Anlaufschräge 20 außer Eingriff mit der entsprechenden Schräge am zugeordneten Druckstück 24 ist.

Das Druckstückk 24 liegt einerseits am Anschlag 32 an und wird andererseits von einer an der Anlaufschräge 20 parallel zur Schieberichtung des Schiebers 16 verlaufenden Fläche 21 beaufschlagt, so daß eine Rückstellung des Schiebers 16 unterbleibt. Erst wenn der Schieber 16 so weit in die entgegengesetzte Richtung verschoben wird, daß die beiden Schrägflächen der Anlaufschräge 20 und des zugeordneten Druckstücks 24 miteinander im Eingriff sind, wird die Rückstellkraft der hier nicht näher gezeigten Sprungfeder 54 wirksam und bewegt über das Druckstück 24 den Schieber 16 in seine Mittelstellung.

Bei einer entsprechenden Ausgestaltung des Schaltgeräts 10 als Taster ist durch entsprechende Verdickung der Gehäusewand 14 bzw. der Schieberwand 16 verhindert, daß der Schieber 16 so weit verschieblich ist, daß seine Anlaufschräge 20 außer Eingriff mit der Schrägfläche des zugeordneten Druckstücks 24 gerät, so daß die Rückstellkraft der Sprungfeder 54 jederzeit wirksam ist bei Entlastung des Schiebers. Anstelle einer Wandverdickung kann auch ein angeformter, leicht entfernbarer Vorsprung oder eine lösbar eingefügte Einlage vorgesehen sein, um den Schieberweg zu begrenzen.

In Fig. 6 ist ein schematisches Schaltbild für eine Schaltungsvariante des erfindungsgemäßen Schaltgeräts 10 wiedergegeben, in welches an den entsprechenden Punkten die Bezugsziffern für die zuvor erläuterten Einzelheiten angegeben sind.

Im folgenden soll das in den Figuren 1 bis 5 dargestellte elektrische Schaltgerät 10 hinsichtlich seiner besonderen Wirkungsweise erläutert werden. Ausgangspunkt ist ein mit den äußeren Abgangskontakten 40 bis 48 versehener Sockel 12 aus Isoliermaterial, vorzugsweise schlagfester Kunststoff, mit zwei darauf angeordneten einpoligen Wechslerkontaktstellen 50 bis 59, die über Schaltplättchen 34 von einer Schaltwippe 28 angesteuert werden.

Diese Anordnung ist von einem Gehäuse 14 umgeben, welches gleichzeitig als Führung für einen horizontal verschieblichen Schieber 16 dient, der mit auf seiner Innenfläche angeformten Anschrägungen 20, 22 in Eingriff steht mit Druckstücken 24, 26 die an den Enden der Schaltwippe 28 angeformt sind. Über die Anschrägungen, die einander entsprechen, ist es möglich einen Schalter, der an sich als Wippschalter gestaltet ist durch Einsatz des erfindungsgemäßen Schiebers in einen Schiebeschalter oder Schiebetaster mit kurzen Schalthub umzubilden. Die erfindungsgemäße Ausgestaltung des Schiebers 16 ist derart einfach und zugleich wirkungsvoll, da ohne Bedarf an zusätzlichen Einzelteilen wahlweise der Betrieb als Wechselschalter oder als Taster ermöglicht ist. Die Umsetzung der Schiebebewegung des Schiebers 16 in eine Wippbewegung der Wippe 28 erfolgt, wie bereits erläutert, jeweils über die Schrägflächen der Anschrägung 20, 22 am Schieber bzw. am Druckstück 24, 26 der Schaltwippe 28, die miteinander im Eingriff sind. Bei Betätigung des Schiebers nach einer Seite wird demgemäß die Schräge des dieser Seite zugeordneten Druckstücks beaufschlagt, wodurch dieses über das Schaltplättchen 34 die zugehörige Sprungfeder 54 beaufschlagt, wodurch das an ihrem freien Ende befindliche bewegliche Kontaktstück 56 in die Gegenlage bewegt wird und am entsprechenden Festkontaktstück anliegt. Hierdurch wird der elektrische Stromkreis geschlossen. Nach Loslassen des Schiebers bewirkt die Rückstellkraft der Sprungfeder 54, daß Wippe und Schieber in ihrer Ausgangslage zurück..... Für die Ausgestaltung als Wechselschalter wird lediglich eine Gehäuseverdickung am Schaltergehäuse 14 entfernt, wodurch sich der Schiebeweg geringfügig, zum Beispiel 0,8 mm erhöht. Diese geringe Verlängerung des Schiebeweges genügt bereits, um zu erreichen, daß eine an den Anformungen 20, 22 parallel zur Schieberichtung verlaufende Gleitfläche 21 mit dem Druckstück 24, 26 in Eingriff gelangt, wobei gleichzeitig die Schrägen der Anschrägungen 20, 22 und der Druckstücke 24, 26 außer Eingriff geraten, wodurch die Rückstellkraft der Sprungfeder 54 senkrecht auf den Schieber 16, nämlich auf die Gleitfläche 21 wirkt. Erst nach geringfügigem Verschieben des Schiebers 16 in Richtung Ausgangslage gelangen die Schrägflächen wieder miteinander in Eingriff, wodurch als resultierende der Rückstellkraft der Feder 54 eine Horizontalkraft entsteht, die den Schieber 16 in seine Ausgangslage zurückstellt.

Die Anschläge 32, 33 für die Schaltwippe 28 dienen zur Hubbegrenzung und zum Schutz der Kontaktstellen.

## Patentansprüche

1. Elektrisches Schaltgerät (10), mit wenigstens einer ein poligen Wechselkontaktstelle mit zwei ortsfesten, gegeneinander isolierten Festkontaktstücken (58, 59) und einem beweglichen Kontaktstück (56), welches gegen die Rückstellkraft einer Feder (54) durch Druckbeaufschlagung betätigbar ist und dabei eines der Festkontaktstücke (58, 59) kontaktiert, mit einem Gehäusesockel (12), auf welchem die Kontaktstelle (56, 58, 59), angeordnet ist, und mit einem die Kontaktstelle (56, 58, 59) abdeckenden Gehäuse (14), in welches ein Betätigungselemente (16) einsetzbar ist, als Betätigungselement ein Schieber (16) vorgesehen ist, der wenigstens eine Anschrägung (20, 22) aufweist, die bei Betätigung des Schiebers (16) mit einem Druckstück (24, 26) zusammenarbeitet, welches die Bewegung des Schiebers umlenkt und so das bewegliche Kontaktstück (56) beaufschlagt, dadurch gekennzeichnet, daß das Schaltgerät (10) eine Schaltwippe (28) aufweist, an welcher beiderends ein Druckstück (24, 26) angeformt ist und daß die Schaltwippe (28) bei Betätigung durch den Schieber (16) um einen mittig angeordneten Drehpunkt (30) schwenkt und die Kontaktanordnung (36) beaufschlagt.

2. Elektrisches Schaltgerät nach Anspruch 1, dadurch gekennzeichnet, daß das Schaltgerät (10) als Schalter mit jeweils zwei festen Schaltstellungen ausgebildet ist.

3. Elektrisches Schaltgerät nach Anspruch 1, dadurch gekennzeichnet, daß das Schaltgerät (10) als Taster ausgebildet ist.

4. Elektrisches Schaltgerät nach Anspruch 3, dadurch gekennzeichnet, daß sich der Schieber in einer der kontaktfreien Ruhestellungen des beweglichen Kontaktstücks (56) entsprechenden Mittelstellung befindet und durch Verschieben nach einer Seite sich das bewegliche Kontaktstück an das dieser Schaltstellung entsprechende Festkontaktstück (58, 59) anlegt.

5. Elektrisches Schaltgerät nach Anspruch 4, dadurch gekennzeichnet, daß der Taster als Wechselschalter ausgebildet ist und durch Betätigung das mit dem Schieber (16) zusammenarbeitende bewegliche Kontaktstück (56) vom einen Festkontaktstück (58, 59) abhebt und sich an anderen Festkontaktstücken (58, 59) anlegt.

6. Elektrisches Schaltgerät nach einem der vorherigen Ansprüche, dadurch gekennzeichnet, daß der Betätigungsweg des Schiebers (16) einstellbar ist.

7. Elektrisches Schaltgerät nach einem der vorherigen Ansprüche, dadurch gekennzeichnet, daß der Betätigungsweg des Schiebers (16) bei Verwendung des Schaltgeräts (10) als Wechselschalter länger ist als bei Verwendung als Taster, so daß beim Verschieben des Schiebers (16) die an seiner Innenseite angeformte Gleitfläche (21) in Eingriff mit dem Druckstück (24, 26) der Schaltwippe (28) gelangt.

8. Elektrisches Schaltgerät nach Anspruch 2, dadurch gekennzeichnet, daß die Anschrägung (20, 22) des Schiebers (16) wenigstens eine An- oder Einformung aufweist, die mit einer am Druckstück (24, 26) der Schaltwippe (28) hierfür vorgesehenen Kante oder Rastmarke zusammenarbeitet und hierdurch den Schieber (16) in seiner jeweiligen Endstellung hält.

9. Elektrisches Schaltgerät nach einem der vorherigen Ansprüche, dadurch gekennzeichnet, daß der Schieber (16) gegenüber seinem Untergrund und/oder gegenüber seiner Umgebung farblich abgesetzt ist.

10. Elektrisches Schaltgerät nach einem der vorherigen Ansprüche, dadurch gekennzeichnet, daß eine Beleuchtungseinrichtung (38, 39) im Schaltgerät (10) vorgesehen ist, die mittels einer Sichtöffnung (17) im Schieber (16) eine Suchbeleuchtung bildet.

## Claims

1. Electrical switching device (10), having at least one single-pole two-way contact point with two stationary, mutually insulated fixed contact pieces (58, 59) and a movable contact piece (56), which can be actuated by the application of pressure counter to the restoring force of a spring (54) and in the process makes contact with one of the fixed contact pieces (58, 59), having a housing base (12), on which the contact point (56, 58, 59) is arranged, and having a housing (14), which covers the contact point (56, 58, 59) and into which an actuating element (16) can be inserted, a slide (16) being provided as the actuating element, which slide has at least one chamfer (20, 22) which cooperates with a pressure piece (24, 26) when the slide (16) is actuated, which pressure piece diverts the movement of the slide and thus applies pressure to the movable contact piece (56), characterized in that the switching device (10) has a switching rocker (28), on both ends of which a pressure piece (24, 26) is moulded, and in that the switching rocker (28), having been actuated by the slide (16), pivots about a centrally arranged pivot (30) and applies pressure to the contact arrangement (36).

2. Electrical switching device according to Claim 1, characterized in that the switching device (10) is designed as a switch having two fixed switch positions in each case.

3. Electrical switching device according to Claim 1, characterized in that the switching device (10) is designed as a momentary-contact switch.

4. Electrical switching device according to Claim 3, characterized in that the slide is located in a central position which corresponds to the contact-free quiescent positions of the movable contact piece (56) and, by displacement to one side, the movable contact piece is placed on the fixed contact piece (58, 59) corresponding to this switch position.

5. Electrical switching device according to Claim 4, characterized in that the momentary-contact switch is designed as a two-way switch and, by means of actuation, the movable contact piece (56) cooperating with the slide (16) is lifted off one fixed contact piece (58, 59) and is placed on the other fixed contact piece (58, 59).

6. Electrical switching device according to one of the preceding claims, characterized in that the actuating travel of the slide (16) is adjustable.

7. Electrical switching device according to one of the preceding claims, characterized in that the actuating travel of the slide (16) is longer when using the switching device (10) as a two-way switch than when using it as a momentary-contact switch, with the result that, when the slide (16) is displaced, the sliding surface (21) moulded on its inner side engages with the pressure piece (24, 26) of the switching rocker (28).

8. Electrical switching device according to Claim 2, characterized in that the chamfer (20, 22) of the slide (16) has at least one moulded-on or moulded-in part, which cooperates with an edge or latching mark provided for this purpose on the pressure piece (24, 26) of the switching rocker (28) and thereby retains the slide (16) in its respective end position.

9. Electrical switching device according to one of the preceding claims, characterized in that the slide (16) is contrasted in terms of colour with respect to its background and/or with respect to its surroundings.

10. Electrical switching device according to one of the preceding claims, characterized in that an illumination device (38, 39) is provided in the switching device (10), which illumination device forms a search illumination by means of a viewing opening (17) in the slide (16).

## Revendications

1. Appareil (10) électrique de commutation comportant au moins un système de contacts d'inverseur unipolaire avec deux contacts fixes (58, 59) isolés l'un vis-à-vis de l'autre et un contact mobile (56) qui est actionné par une pression exercée à l'encontre de la force de rappel d'un ressort et assure le contact avec l'un des contacts fixes (58, 59), un socle (12) de boîtier sur lequel sont disposés les contacts (56, 58, 59) et un boîtier (14) qui couvre lesdits contacts (56, 58, 59) et dans lequel est monté un élément d'actionnement (16), un élément à déplacement en translation (16) (ou coulisse) étant prévu comme élément d'actionnement, laquelle coulisse est pourvue d'au moins une surface inclinée (20, 22) qui, lors de l'actionnement de ladite coulisse (16), coopère avec un membre de pression (24, 26) qui transforme le mouvement de la coulisse et agit sur le contact mobile (56), caractérisé par le fait que l'appareil de commutation (10) comporte une bascule (28) aux deux extrémités de laquelle il est prévu un membre de pression (24, 26) et par le fait que lorsqu'elle est actionnée par la coulisse (16), la bascule (28) pivote autour d'un point d'articulation (30) médiane et agit sur le système de contacts (36).

2. Appareil électrique de commutation selon la revendication 1, caractérisé par le fait que l'appareil de commutation (10) est agencé sous forme de commutateur à deux positions fixes de commutation.

3. Appareil électrique de commutation selon la revendication 1, caractérisé par le fait que l'appareil de commutation (10) est agencé sous forme de poussoir.

4. Appareil électrique de commutation selon la revendication 3, caractérisé par le fait que la coulisse occupe une position médiane qui correspond à l'une des positions de repos, sans contact, du contact mobile (56) et que, par déplacement de la coulisse en direction d'un côté, le contact mobile est amené en appui contre le contact fixe (58, 59) correspondant à cette position.

5. Appareil électrique de commutation selon la revendication 4, caractérisé par le fait que le bouton poussoir est agencé sous forme d'inverseur et que, par actionnement, le contact mobile (56) qui coopère avec la coulisse (16) se décolle de l'un des contacts fixes (58, 59) et s'applique sur l'autre contact fixe (58, 59).

6. Appareil électrique de commutation selon l'une des revendications précédentes, caractérisé par le fait que la course d'actionnement de la coulisse (16) est réglable.

7. Appareil électrique de commutation selon l'une des revendications précédentes, caractérisé par le fait que la course d'actionnement de la coulisse (16) est plus longue lorsqu'on utilise l'appareil de commutation (10) en tant qu'inverseur que lorsqu'on l'utilise comme bouton poussoir de sorte que, lors du déplacement de la coulisse (16), la surface de glissement (21) aménagée sur la face intérieure de celle-ci vient en prise avec l'élément de pression (24, 26) de la bascule (28).

8. Appareil électrique de commutation selon la revendications 2, caractérisé par le fait que la surface inclinée (20, 22) de la coulisse (16) présente au moins une forme sortante ou rentrante qui coopère avec un bord ou un nez d'encliquetage aménagé à cet effet sur le membre de pression (24, 26) de la bascule (28) et tient la coulisse (16) dans sa position concernée.

9. Appareil électrique de commutation selon l'une des revendications précédentes, caractérisé par le fait que la coulisse (16) présente une couleur plus claire que sont support et/ou son environnement.

10. Appareil électrique de commutation selon l'une des revendications précédentes, caractérisé par le fait qu'il est prévu à l'intérieur de l'appareil de commutation (10) un dispositif d'éclairage (38, 39) qui par une petite fenêtre (17) dans la coulisse (16), constitue un repère lumineux.
